# EUROPÄISCHE PATENTSCHRIFT

(11) **EP 2 159 004 B1**
(45) Veröffentlichungstag und Bekanntmachung des Hinweises auf die Patenterteilung: **26.10.2011**
(21) Anmeldenummer: 08015076.6
(22) Anmeldetag: 27.08.2008
(51) Int. Cl.: B24D 13/14, B24B 29/00, B24B 23/02

(54) **Verfahren und Vorrichtung zur Behandlung einer lackierten Oberfläche**
Method and device for treating a varnished surface
Procédé et dispositif de traitement d'une surface laquée

(43) Veröffentlichungstag der Anmeldung: 03.03.2010
(73) Patentinhaber: Nobelclean EOOD, 9000 Varna (BG)
(72) Erfinder:
(74) Vertreter: Demski, Siegfried

(56) Entgegenhaltungen:
- WO-A-2005/035187
- DE-A1- 3 728 248
- DE-A1- 4 216 304
- US-A- 4 731 894
- US-A- 4 791 694
- US-A1- 2001 041 525
- US-A1- 2005 081 317

## Beschreibung

Die vorliegende Erfindung betrifft ein Verfahren zur Behandlung einer lackierten Oberfläche, insbesondere eines Schiffs und/oder Fluggerätes, unter Verwendung eines rotierenden Behandlungskörpers aus einem flexiblen Material, der auf einem Tragelement befestigt ist und zusätlich mit einer flexiblen Haube versehen ist. Des Weiteren betrifft die Erfindung eine Vorrichtung zur Behandlung einer lackierten Oberfläche, insbesondere eines Schiffs und/oder Fluggerätes, aufweisend einen durch eine Antriebseinheit antreibbaren Behandlungskörper aus einem flexiblen Material, der auf einem Tragelement befestigt ist und zusätlich mit einer flexiblen Haube versehen ist.

Gattungsgemäße Verfahren und Vorrichtungen sind aus dem Stand der Technik bekannt (siehe z.B. US-A-4 731 894) und werden meist zum Polieren und/oder Versiegeln lackierter Oberflächen eingesetzt, wobei die Ergebnisse solcher Behandlungsmethoden von den Eigenschaften der lackierten Oberfläche und den Eigenschaften der dabei verwendeten Behandlungskörper abhängt. Entsprechende Behandlungskörper sollten daher an die jeweiligen Eigenschaften einer zu behandelnden Oberfläche angepasst sein, dass heißt, je nach Art der zu behandelnden Oberfläche sollte ein Material für den Behandlungskörpern gewählt werden, welches eine optimale Behandlung lackierter Oberflächen ermöglicht, ohne diese zu beschädigen oder gegebenenfalls nur unzureichend zu behandeln.

Insbesondere ist es bei lackierten Oberflächen von Schiffen oder Flugzeugen erforderlich, spezielle Behandlungskörper zu entwickeln, da diese Oberflächen sehr hochwertig sind und eine Behandlung derselben hohen Anforderungen unterliegt, da es sich bei diesen Lackschichten um hochpreisige Erzeugnisse handelt, an die nicht zuletzt auch hohe Anforderungen bezüglich einer ansprechenden Optik gestellt werden.

Bisher wurden solche Oberflächen unter Verwendung von Behandlungskörpern mit relativ kleiner Fläche ausgeführt, wobei zudem Materialien für diese Behandlungskörper zum Einsatz gekommen sind, die keine optimalen Behandlungsergebnisse liefern. Beispielsweise ist es mit den herkömmlichen Behandlungskörpern so gut wie gar nicht realisierbar, entsprechende lackierte Oberflächen optimal zu behandeln, ohne dass unansehnliche Schlieren, Streifen oder Hologramme durch beschädigte Lackoberflächen oder auch durch Rückstände eines bei einer solchen Behandlung verwendbaren Reinigungsmittels erzeugt werden, wodurch insbesondere Garantieansprüche der Hersteller gegenüber den Besitzern von Fluggeräten und/oder Schiffen abgelehnt werden. Unter Fluggeräten werden beispielsweise Segelflugzeuge und Helikopter verstanden. Zudem stellen die Inhaber sehr hohe Ansprüche an entsprechende Behandlungsverfahren und Behandlungsvorrichtungen, um optimale Lackoberflächen zu erhalten.

Ausgehend von diesem Stand der Technik ist es die Aufgabe der vorliegenden Erfindung, ein Verfahren zur Behandlung einer lackierten Oberfläche, insbesondere eines Schiffs und/oder Fluggerätes, bereitzustellen, mit dem eine optimale Behandlung entsprechender Oberflächen erfolgen kann.

Diese Aufgabe wird erfindungsgemäß durch ein Verfahren gemäß Anspruch 1 gelöst. Vorteilhafte Ausgestaltungen dieses Verfahrens sind durch die von Anspruch 1 abhängigen Ansprüche offenbart.

Erfindungsgemäß ist vorgesehen, dass der Behandlungskörper aus einem Lammfelt besteht. Überraschenderweise hat sich gezeigt, dass bei Verwendung eines derart ausgebildeten Behandlungskörpers eine Behandlung von hochwertigen, lackierten Oberflächen, wie sie bei Schiffen und/oder Fluggeräten vorgekommen, optimal und auf einfache Art und Weise durchführbar ist, wobei die oben beschriebene Schlieren-, Streifen- und Hologrammbildung erfolgreich vermieden werden kann und gleichzeitig eine Beschädigung dieser zu behandelnden Oberflächen durch die erfindungsgemäße Ausbildung des Behandlungskörpers weitestgehend unterdrückt wird, was sich insbesondere vorteilhaft auf die Langlebigkeit der lackierten Oberflächen auswirkt und somit einen enormen Kostenvorteil aufgrund der schonenden Behandlung darstellt. Insbesondere bietet somit eine mit einem erfindungsgemäßen Behandlungskörper behandelte Oberfläche eine deutlich angenehmere Optik, was insbesondere im Zusammenhang mit lackierten Oberflächen bei Schiffen und/oder Fluggeräten gewünscht ist.

Eine weitere vorteilhafte Ausgestaltung der Erfindung sieht vor, dass als flexibles Material für die Haube ein Baumwollmaterial oder ein Mikrofasermaterial verwenden wird. Diese Materialien zeigen optimale Eigenschaften beispielsweise bezüglich der Aufnahme von Reinigungsmitteln und führen bei der erfindungsgemäßen Ausbildung des Behandlungskörpers zu einem Kontakt zwischen einer lackierten zu behandelnden Oberfläche und dem Behandlungskörper, welcher optimale Behandlungsergebnisse bei weitestgehender Schonung der lackierten Oberfläche ermöglicht, wobei für die Haube Materialien verwendet werden, welche 1.000 bis 2.000, vorzugsweise 1.400 bis 1.800, Schlaufen pro Meter aufweisen.

Nach einer weiteren vorteilhaften Ausgestaltung der Erfindung wird als Behandlungskörper ein kreisflächenförmig ausgebildeter Aufsatz mit einem Durchmesser von wenigstens 200 mm, vorzugsweise von 240 mm, verwendet. Ein solcher Behandlungskörper weist somit einen erheblich größeren Durchmesser als Behandlungskörper aus dem Stand der Technik auf, was zum Einen einen geringen gleichmäßigen Druck auf eine lackierte Oberfläche ermöglicht und zum Anderen verhindert, dass der Kontakt zwischen dem Behandlungskörper und der lackierten Oberfläche zu punktuell ist, was insbesondere zu Beschädigungen der lackierten Oberfläche führen kann. Des Weiteren bietet die größere Fläche des Behandlungskörpers die Möglichkeit einer wesentlich gleichmäßigeren Bearbeitung, als es mit Behandlungskörpern aus dem Stand der Technik möglich ist, sodass insgesamt eine schonende und optimale Behandlung einer solchen lackierten Oberfläche erfolgen kann.

Gemäß einer weiteren vorteilhaften Ausgestaltung der Erfindung wird der Behandlungskörper mit einer Antriebseinheit, vorzugsweise mit einem Winkelschleifer oder einer Orbitalexzentermaschine, in Rotation versetzt. Diese Ausgestaltung ermöglicht eine einfache Realisierung des erfindungsgemäßen Verfahrens, indem beispielsweise ein erfindungsgemäßer Behandlungskörper mit einer aus dem Stand der Technik bekannten Antriebseinheit, wie beispielsweise einem Winkelschleifer oder einer Orbitalexzentermaschine, gekoppelt wird, wobei es vorteilhaft sein kann, wenn die Drehzahl einer solchen Antriebseinheit variiert werden kann, um ein optimales Behandlungsergebnis bezüglich der lackierten Oberflächen zu erzielen. Im Falle eines Winkelschleifers wird mit Drehzahlen von 600 bis 1.000, vorzugsweise 800, U/min gearbeitet. Bei der Verwendung von Orbitalexzentermaschinen wird mit Drehzahl von 2.000 bis 2.250, vorzugsweise 2.350, U/min gearbeitet. Durch die geringe Drehzahl wird ein äußerst geringer Abtrag der lackierten Oberfläche vorgenommen, sodass keine Beschädigung des Lackes erfolgt und somit das Verfahren wiederholt angewendet werden kann. Unterstützt wird diese lackschonende Bearbeitung durch die verwendete Haube auf dem Behandlungskörper, wodurch ein weicher und gleichmäßiger Abrieb der Lackoberfläche erfolgt. Statt eines Winkelschleifers sind aber auch andere geeignete Antriebseinheiten verwendbar, welche ein zumindest ähnlich optimales Behandlungsergebnis bei niedrigen Drehzahlen herbei führen können.

Ferner wird vorgeschlagen, dass die Haube mittels eines Spannelementes an dem Behandlungskörper befestigt wird. Diese Ausgestaltung dient insbesondere der einfachen Anordnung einer erfindungsgemäßen Haube an dem flexiblen Behandlungskörper, beziehungsweise dem einfachen Lösen der Haube von diesem Behandlungskörper, wobei das Spannelement beispielsweise elastisch, wie etwa in Form eines Gummibandes, ausgebildet sein kann. Andererseits ist auch denkbar, dass das Spannelement in Form eines im Wesentlichen nicht elastischen Bandes ausgebildet ist, welches nach Anordnung der Haube an dem Behandlungskörper betätigt werden kann, um die Haube an dem Behandlungskörper festzulegen. Beide der vorgeschriebenen Ausgestaltungen ermöglichen eine einfache Anordnung beziehungsweise dass einfache Lösen der Haube an beziehungsweise von dem Behandlungskörper.

Zur Lösung der obigen Aufgabe wird weiterhin eine Vorrichtung zur Behandlung einer lackierten Oberfläche, insbesondere eines Schiffs und/oder Flugzeugs, vorgeschlagen mit der ein optimales Behandlungsergebnis der lackierten Oberfläche erzielbar ist.

Erfindungsgemäß ist vorgesehenen, dass der Behandlungskörper aus einem Lammfell besteht . Diese Ausgestaltung bringt die bereits im Zusammenhang mit dem vorgeschriebenen Verfahren genannten Vorteile, nämlich insbesondere, dass eine optimale und gleichmäßig lackschonende Behandlung entsprechender lackierter Oberflächen erfolgen kann. Die dabei verwendete Haube besteht in vorteilhafter Weise im Wesentlichen aus einem Baumwollmaterial oder einem Mikrofasermaterial, welche zur Erzeugung eines solchen optimalen Behandlungsergebnisses bestens geeignet sind. Welches dieser Materialen für die Haube gewählt wird, hängt beispielsweise von den jeweiligen Eigenschaften der zu behandelnden Oberfläche ab. Um des Weiteren ein gleichmäßiges und schonendes Behandeln entsprechender lackierter Oberflächen zu erzeugen, wird weiter empfohlen, dass der Behandlungskörper als kreisflächenförmig ausgebildeter Aufsatz mit einem Durchmesser von wenigstens 200 mm, vorzugsweise von 240 mm, ausgebildet ist, wodurch insbesondere ein kleinflächiger Kontakt zwischen der zu behandelnden Oberfläche und dem Behandlungskörper vermieden wird, sodass eine schonende und gleichmäßige Behandlung einer solchen Oberfläche möglich ist. Dieser Aufsatz ist vorzugsweise an einem Kraftübertragungselement angeordnet, über das der Behandlungskörper mit einer Antriebseinheit verbindbar ist, die den Behandlungskörper zur Behandlung in Rotation versetzt. Diese Ausgestaltung ermöglicht beispielsweise die Verwendung einer herkömmlichen Antriebseinheit, wie beispielsweise eines Winkelschleifers oder eine Orbitalexzentermaschine, an dem das Kraftübertragungselement befestigt wird und so eine Behandlung lackierter Oberflächen mittels der erfindungsgemäßen Vorrichtung auf einfache Art und Weise erfolgen kann. Winkelschleifer werden hierbei mit einer Drehzahl von 600 bis 1.000, vorzugsweise 800, U/min und Orbitalexzentermaschinen mit einer Drehzahl von 2.000 bis 2.500, vorzugsweise 2.350, U/min eingesetzt.

Ferner wird vorgeschlagen, dass die Haube beidseitig verwendbar ist, wobei die Haube mit einem elastischen Band auf den Behandlungskörper festlegbar ist. Diese Ausgestaltung stellt insbesondere eine kostengünstige dar, da die Haube nicht wie im Stand der Technik lediglich einseitig verwendbar ist, sondern beide Seiten genutzt werden, um die optimale und schonende Behandlung einer lackierten Oberfläche durchzuführen und ein schneller Austausch gewährleistet ist.

Weitere Vorteile und Merkmale der vorliegenden Erfindung werden im Folgenden anhand der Figuren beschrieben.

Es zeigen
- Fig. 1: eine schematische Darstellung eines Querschnitts durch ein Aus- führungsbeispiel für einen erfindungsgemäßen Behandlungskör- perund
- Fig. 2: eine schematische und perspektivische Darstellung eines Ausfüh- rungsbeispiels für die erfindungsgemäße Vorrichtung.

Figur 1 zeigt einen Querschnitt durch ein Ausführungsbeispiel für einen erfindungsgemäßen Behandlungskörper 1, welcher an einem Kraftübertragungselement 2 angeordnet ist, das zur Kraftübertragung der von einer nicht gezeigten Antriebseinheit erzeugten Kraft auf den Behandlungskörper 1 dient, um diesen in eine Rotation um die Drehachse D zu versetzten. Des Weiteren weist der Behandlungskörper 1 in diesem Ausführungsbeispiel ein Tragelement 3 auf, an dem das Lammfell 4 angeordnet ist. Das Tragelement 3 kann je nach Anforderungen an den Behandlungskörper 1 flexibel oder formstabil ausgebildet sein. Über das Lammfell 4 ist eine Haube 5 aus flexiblem Material angeordnet, welche sowohl das Lammfell 4, als auch das Halteelement 3 umgreifend angeordnet ist und ein Spannelement 6 aufweist, dass in dieser Ausführung als Gummiband ausgebildet ist, wodurch die Haube 5 an dem Lammfell 4 und dem Tragelement 3 befestigt ist, jedoch auf einfache Art und Weise von diesem gelöst, beziehungsweise an diesem angeordnet werden kann.
Figur 2 zeigt eine schematische und perspektivische Darstellung eines Ausführungsbeispiels für die erfindungsgemäße Vorrichtung 7, wobei der Behandlungskörper 1 über das Kraftübertragungselement 2 mit einer Antriebseinheit 8 verbunden ist. Mittels der Antriebseinheit 8 ist der Behandlungskörper 1 in Rotation versetzbar, wobei der Behandlungskörper 1 einen relativ großen Durchmesser von wenigstens 200 mm aufweist, um eine relativ große Kontaktfläche zwischen dem Behandlungskörper 1 und einer zu behandelnden Oberfläche zu erzeugen, was optimale und schonende Behandlungsergebnisse mit sich bringt. Des Weiteren ist das Spannelement 6 zu erkennen, welches etwa kreisförmig ausgebildet ist und die Haube 5 an dem nicht in Figur 2 gezeigten Lammfell 4 und dem Tragelement 3 befestigt. Die Antriebseinheit 8 ist beispielsweise als Winkelschleifer ausgebildet, sodass im Wesentlichen eine herkömmliche Antriebseinheit 8 verwendet werden kann, an der ein Behandlungskörper 1 anordbar ist und somit eine optimale und schonende Behandlung lackierter Oberfläche erfolgen kann.

Die anhand der Figuren beschriebenen Ausführungsbeispiele dienen der Erläuterung und sind nicht beschränkend.

### Bezugszeichenliste

- 1: Behandlungskörper
- 2: Kraftübertragungselement
- 3: Tragelement
- 4: Lammfell
- 5: Haube
- 6: Spannelement
- 7: Vorrichtung
- 8: Antriebseinheit

## Patentansprüche

1. Verfahren zur Behandlung einer lackierten Oberfläche, insbesondere eines Schiffs- und/oder Fluggerätes, unter Verwendung eines rotierenden Behandlungskörpers (1) aus einem flexiblen Material, der auf einem Tragelement (3) befestigt ist und zusätzlich mit einer flexiblen Haube (5) versehen ist
**dadurch gekennzeichnet,**
**dass** der Behandlungskörper (1) aus einem Lammfell besteht

2. Verfahren zur Behandlung einer lackierten Oberfläche nach Anspruch 1,
**dadurch gekennzeichnet,**
**dass** die Haube (5) aus einem Baumwollmaterial oder einem Mikrofasermaterial besteht.

3. Verfahren nach Anspruch 1 oder 2,
**dadurch gekennzeichnet,**
**dass** die Haube (5) 1000 bis 2.000, vorzugsweise 1.400 bis 1.800, Schlaufen pro Meter aufweist.

4. Verfahren nach Anspruch 1, 2 oder 3,
**dadurch gekennzeichnet,**
**dass** als Behandlungskörper (1) ein kreisflächenförmig ausgebildeter Aufsatz mit einem Durchmesser von wenigstens 200 mm, vorzugsweise von 240 mm, verwendet wird.

5. Verfahren nach einem der vorhergehenden Ansprüche,
**dadurch gekennzeichnet,**
**dass** der Behandlungskörper (1) mit einer Antriebseinheit (8), vorzugsweise mit einem Winkelschleifer oder Orbitalexzentermaschine, in Rotation versetzt wird, wobei die Drehzahl vorwählbar ist.

6. Verfahren nach einem der vorhergehenden Ansprüche 1 bis 5,
**dadurch gekennzeichnet,**
**dass** der Behandlungskörper (1) im Falle eines Winkelschleifers mit 600 bis 1.000, vorzugsweise 800, U/min rotiert.

7. Verfahren nach einem der vorhergehenden Ansprüche 1 bis 6,
**dadurch gekennzeichnet,**
**dass** der Behandlungskörper (1) im Falle einer Orbitalexzentermaschine mit 2.000 bis 2.250, vorzugsweise 2.350, U/min rotiert.

8. Verfahren nach einem der vorhergehenden Ansprüche 1 bis 7,
**dadurch gekennzeichnet,**
**dass** die Haube (5) mittels eines Spannelementes (6) an dem Behandlungskörper (1) befestigt wird.

9. Vorrichtung (7) zur Behandlung einer lackierten Oberfläche, insbesondere eines Schiffs und/oder Fluggerätes, aufweisend einen durch eine Antriebseinheit (8) antreibbaren Behandlungskörper (1) aus einem flexiblen Material, der auf einem Trageelement (3) befestigt ist und zusätzlich mit einer flexiblen Haube (5) versehen ist,
**dadurch gekennzeichnet,**
**dass** der Behandlungskörper (1) aus einem Lammfell besteht.

10. Vorrichtung (7) nach Anspruch 9,
**dadurch gekennzeichnet,**
**dass** die Haube (5) aus einem Baumwollmaterial oder einem Mikrofasermaterial besteht.

11. Vorrichtung (7) nach einem der Ansprüche 9 und 10,
**dadurch gekennzeichnet,**
**dass** der Behandlungskörper (1) als kreisflächenförmig ausgebildeter Aufsatz mit einem Durchmesser von wenigstens 200 mm, vorzugsweise von 240 mm, ausgebildet ist.

12. Vorrichtung (7) nach einem der Ansprüche 9 bis 11,
**dadurch gekennzeichnet,**
**dass** die Haube (5) beidseitig verwendbar ist.

13. Vorrichtung (7) nach einem der Ansprüche 9 bis 12,
**dadurch gekennzeichnet,**
**dass** die Haube (5) mit einem elastischen Band auf dem Behandlungskörper (1) befestigt ist.

14. Vorrichtung (7) nach einem der Ansprüche 9 bis 13,
**dadurch gekennzeichnet,**
**dass** der Behandlungskörper (1) von einem Winkelschleifer mit 600 bis 1.000, vorzugsweise 800, U/min, oder eine Orbitalexzentermaschine mit 2.000 bis 2.500, vorzugsweise 2.350, U/min antreibbar ist.

## Claims

1. Method of treating a varnished surface, in particular of a marine and/or aero implement, using a rotating treatment body (1) of a flexible material which is fixed on a supporting member (3) and is additionally provided with a flexible cover (5), **characterized in that** the treatment body (1) consists of lambskin.

2. Method of treating a varnished surface according to claim 1, **characterized in that** the cover (5) consists of a cotton material or a microfibre material

3. Method according to claim 1 or 2, **characterized in that** the cover (5) comprises 1,000 to 2,000, preferably 1,400 to 1,800 loops per meter.

4. Method according to claim 1, 2 or 3, **characterized in that** as a treatment body (1), an attachment configured with a circular surface and having a diameter of at least 200 mm, preferably 240 mm, is used.

5. Method according to one of the preceding claims, **characterized in that** the treatment body (1) is rotated by a drive unit (8), preferably with a right angle grinder or an orbital eccentric machine, where the speed can be preselected.

6. Method according to one of the preceding claims 1 to 5, **characterized in that** the treatment body (1) rotates, in case of a right angle grinder, at 600 to 1,000, preferably 800 rpm.

7. Method according to one of the preceding claims 1 to 6, **characterized in that** the treatment body (1) rotates, in case of an orbital eccentric machine, at 2,000 to 2,250, preferably 2,350 rpm.

8. Method according to one of the preceding claims 1 to 7, **characterized in that** the cover (5) is fixed to the treatment body (1) by means of a tensioning element (6).

9. Device (7) for treating a varnished surface, in particular of a marine and/or aero implement, comprising a treatment body (1) of a flexible material to be driven by a drive unit (8) which is fixed to a supporting member (3) and is additionally provided with a flexible cover (1), **characterized in that** the treatment body (1) consists of lambskin.

10. Device (7) according to claim 9, **characterized in that** the cover (5) consists of a cotton material or a microfibre material.

11. Device (7) according to one of claims 9 to 10, **characterized in that** the treatment body (1) is configured as an attachment configured with a circular surface and having a diameter of at least 200 mm, preferably 240 mm.

12. Device (7) according to one of claims 9 to 11, **characterized in that** both sides of the cover (5) can be used.

13. Device (7) according to one of claims 9 to 12, **characterized in that** the cover (5) is fixed on the treatment body (1) with an elastic tape.

14. Device (7) according to one of claims 9 to 13, **characterized in that** the treatment body (1) can be driven by a right angle grinder at 600 to 1,000, preferably 800 rpm, or an orbital eccentric machine at 2,000 to 2,500, preferably 2,350 rpm.

## Revendications

1. Procédé de traitement d'une surface laquée, en particulier d'un équipement naval et/ou d'un aéronef, en utilisant un corps de traitement rotatif (1) constitué d'un matériau flexible, qui est fixé sur un élément support (3) et est en outre doté d'une calotte flexible (5), **caractérisé en ce que** le corps de traitement (1) est en peau d'agneau.

2. Procédé de traitement d'une surface laquée selon la revendication 1, **caractérisé en ce que** la calotte (5) est constituée d'un matériau en coton ou d'un matériau en microfibres.

3. Procédé selon la revendication 1 ou 2, **caractérisé en ce** la calotte (5) présente 1 000 à 2 000, de préférence 1400 à 1 800, boucles par mètre.

4. Procédé selon la revendication 1, 2 ou 3, **caractérisé en ce** le corps de traitement (1) utilisé est une garniture en forme de surface circulaire présentant un diamètre d'au moins 200 mm, de préférence de 240 mm.

5. Procédé selon l'une des revendications précédentes, **caractérisé en ce que** le corps de traitement (1) est mis en rotation à l'aide d'une unité d'entraînement (8), de préférence une meuleuse angulaire ou une machine excentrique orbitale, la vitesse étant sélectionnée au préalable.

6. Procédé selon l'une des revendications précédentes 1 à 5, **caractérisé en ce que** le corps de traitement (1) tourne à une vitesse de 600 à 1 000 tr/min, de préférence 800, dans le cas d'une meuleuse angulaire.

7. Procédé selon l'une des revendications précédentes 1 à 6, **caractérisé en ce que** le corps de traitement (1) tourne à une vitesse de 2 000 à 2 250 tr/min, de préférence 2 350, dans le cas d'une machine excentrique orbitale.

8. Procédé selon l'une des revendications précédentes 1 à 7, **caractérisé en ce que** la calotte (5) est fixée au corps de traitement (1) à l'aide d'un élément de serrage (6).

9. Dispositif (7) de traitement d'une surface laquée, en particulier d'un équipement naval et/ou d'un aéronef, présentant un corps de traitement (1) entraînable par une unité d'entraînement (8) et constitué d'un matériau flexible, qui est fixé sur un élément support (3) et est en outre doté d'une calotte flexible (5), **caractérisé en ce que** le corps de traitement (1) est en peau d'agneau.

10. Dispositif (7) selon la revendication 9, **caractérisé en ce que** la calotte (5) est constituée d'un matériau en coton ou d'un matériau en microfibres.

11. Dispositif (7) selon l'une des revendications 9 et 10, **caractérisé en ce** le corps de traitement (1) est conçu comme une garniture en forme de surface circulaire présentant un diamètre d'au moins 200 mm, de préférence de 240 mm.

12. Dispositif (7) selon l'une des revendications 9 à 11, **caractérisé en ce que** la calotte (5) est utilisable de part et d'autre.

13. Dispositif (7) selon l'une des revendications 9 à 12, **caractérisé en ce que** la calotte (5) est fixée sur le corps de traitement (1) à l'aide d'une bande élastique.

14. Dispositif (7) selon l'une des revendications 9 à 13, **caractérisé en ce que** le corps de traitement (1) peut être entraîné par une meuleuse angulaire à une vitesse de 800 à 1 000 tr/min, de préférence 800, ou par une machine excentrique orbitale à une vitesse de 2 000 à 2 500 tr/min, de préférence 2 350.
